# EUROPÄISCHE PATENTSCHRIFT

(11) **EP 1 153 592 B1**
(45) Veröffentlichungstag und Bekanntmachung des Hinweises auf die Patenterteilung: **26.08.2009**
(21) Anmeldenummer: 01108768.1
(22) Anmeldetag: 06.04.2001
(51) Int. Cl.: A61H 7/00

(54) **Massagevorrichtung**
Massage device
Dispositif de massage

(30) Priorität: 12.05.2000 DE 10023417
(43) Veröffentlichungstag der Anmeldung: 14.11.2001
(73) Patentinhaber: Beiersdorf AG, 20245 Hamburg (DE)
(72) Erfinder: Gluth, Peter, 26826 Weener /Lüchtenborg (DE)
(74) Vertreter: Wallinger, Michael

(56) Entgegenhaltungen:
- DE-A- 3 500 622
- DE-C- 403 223
- DE-C- 825 136
- US-A- 1 604 435

## Beschreibung

Die Erfindung betrifft eine Massagevorrichtung sowie ein Behältnis mit einer Massagevorrichtung.

Es ist bereits eine Massageeinrichtung bekannt, welche elektrisch ansteuerbar und in einem Sitzmöbel, wie Sessel oder dergleichen, integriert ist. Bei dieser bekannten Massageeinrichtung sind ein oder mehrere Massageköpfe unterhalb des Sitzbezuges angeordnet. Diese Massageköpfe werden elektrisch von Elektromotoren angetrieben, so daß sie in Bewegung versetzt werden und eine auf dem Sitzmöbel sitzende Person an einer entsprechenden Stelle mittels des Massagekopfs massiert werden kann.

Ferner ist eine Massageeinrichtung bekannt, bei welcher sich von einer Kunststoffkugel Massagenoppen über die Kugelfläche verteilt in radialer Richtung erstrecken, so daß diese Kugel zur Massage auf der zu massierenden Fläche bzw. dem menschlichen Körper abgerollt werden kann.

Aus der DE 825 136 ist ein Gerät zum gleichzeitigen Befeuchten und Massieren des menschlichen Körpers bekannt, welches mit Hilfe von Höckern auf einer Seite des Geräts für das Massieren des Benutzers sorgt. Die Höcker weisen dabei eine Mittenbohrung zur Abgabe einer Flüssigkeit auf, in die ein Kolben einfahren kann. Die Härte der Höcker und der diese aufnehmenden Vorsprünge stellt sich in Abhängigkeit der vom Benutzer aufgebrachten Kraft auf das Gerät ein und kann nicht vorgegeben werden.

Der Erfindung liegt die Aufgabe zugrunde, eine anders gestaltete Massagevorrichtung zu schaffen.

Gemäß einem besonderen Aspekt liegt der Erfindung die Aufgabe zugrunde, eine flexibel verwendbare und kostengünstig herstellbare Massagevorrichtung zu schaffen.

Die Aufgabe wird gelöst durch eine Massagevorrichtung gemäß Anspruch 1.

Ein erfindungsgemäßes Behältnis ist Gegenstand des Anspruchs 22.

Bevorzugte Weiterbildungen der Erfindung sind Gegenstand der Unteransprüche.

Erfindungsgemäß wird insbesondere eine Massagevorrichtung vorgeschlagen, welche eine erste Oberfläche aufweist, die beim Massieren die zu massierende Fläche kontaktiert, wobei ein vorbestimmter Massagekennwert mittels einer Einstelleinrichtung einstellbar ist.

Die erfindungsgemäße Massagevorrichtung ist insbesondere derart gestaltet, daß sie eine Massagenoppeneinrichtung mit wenigstens einer Noppe aufweist sowie mit einer ersten Oberfläche, die beim Massieren die zu massierende Fläche kontaktiert.

Eine Massagenoppeneinrichtung ist im Sinne der vorliegenden Erfindung insbesondere eine Einrichtung, welche eine oder mehrere Noppen aufweist, an denen die erste Oberfläche angeordnet ist. Der Begriff "Noppe" ist im Sinne der vorliegenden Erfindung weit gefaßt zu verstehen und erstreckt sich insbesondere auf Profilierungserhöhungen einer Außenkontur dieser Massagenoppeneinrichtung. Gegebenenfalls ist die Massagenoppeneinrichtung bzw. die Noppe auch als im wesentlichen unprofilierte Oberfläche bzw. als nicht erhöhte Oberfläche gestaltet. Besonders bevorzugt sind jedoch mehrere Noppen vorgesehen, welche sich mit zylindrischer Außenkontur oder kugelsegmentförmiger oder halbkugelförmiger oder dreieckiger oder pyramidenförmiger oder sonstiger Außenkontur von einer Oberfläche der Massagenoppeneinrichtung bzw. eines Grundkörpers erstrecken.

Die zu massierende Fläche ist im Sinne der vorliegenden Erfindung insbesondere eine Außenoberfläche des menschlichen Körpers, wie die Haut des menschlichen Körpers.

Während der Massage wird von der Massagevorrichtung bzw. der Massagenoppeneinrichtung bzw. der ersten Oberfläche eine Kraft auf die zu massierende Fläche übertragen. Diese Kraft bewirkt insbesondere, daß die Massage der zu massierenden Fläche sensitiv wahrnehmbar ist.

Im Bereich der ersten Oberfläche ist eine vorbestimmte Härte und/oder eine vorbestimmte Elastizität und/oder eine vorbestimmte Geometrie dieser Oberfläche gegeben. Diese Härte, Elastizität sowie Geometrie ist insbesondere durch die Geometrie und/oder das Material des diese erste Oberfläche tragenden und/oder der an das diese erste Oberfläche tragenden Bauteil angrenzenden Bauteile und/oder die jeweilige Relativanordnung zueinander bestimmt.

Ein Massagekennwert ist im Sinne der vorliegenden Erfindung insbesondere ein Kennwert, welcher die Kraft- und/oder Energieübertragung zwischen der ersten Oberfläche und der zu massierenden Fläche zumindest mitbestimmt, und zwar insbesondere hinsichtlich der flächenmäßigen und/oder zeitlichen Verteilung dieser übertragenden Kraft oder Energie. Vorzugsweise ist ein Massagekennwert im Sinne der vorliegenden Erfindung die Härte oder die Elastizität und/oder die Geometrie im Bereich der ersten Oberfläche.

Die Formulierung "im Bereich der ersten Oberfläche" ist im Sinne der vorliegenden Erfindung insbesondere derart zu verstehen, daß der tatsächlich gegebene Kennwert der ersten Oberfläche bzw. des diese erste Oberfläche tragenden Bauteils, wie Elastizität oder Härte oder dergleichen, gegeben ist, oder dahingehend, daß der entsprechende (Ersatz)Kennwert im Zusammenwirken mit anderen Bauteilen an dieser ersten Oberfläche bewirkt wird.

Im folgenden wird ein derartiges Zusammenwirken beispielhaft erläutert, ohne daß die Erfindung hierdurch beschränkt werden soll:

Eine oder mehrere Noppen sind jeweils hohlzylindrisch gestaltet und weisen in einem ersten Stirnbereich, gegebenenfalls eine abgerundete oder halbkreisförmige stirnseitige Begrenzungswandung auf, und wobei in dem zweiten, dem ersten gegenüberliegenden Stirnbereich, eine Öffnung zur Aufnahme eines, beispielsweise kolbenförmigen, Dorns vorgesehen ist, welcher axial innerhalb der Noppe verschieblich ist. Die Noppe ist im wesentlichen dünnwandig gestaltet und besteht aus einem im wesentlichen flexiblen Material. Dieses Material weist eine vorbestimmte Elastizität sowie eine vorbestimmte Härte auf. Wenn die Massagevorrichtung zur Massage belastet wird und ein vorbestimmter Außenoberflächenbereich der Noppe die zu massierende Fläche kontaktiert, ist, insbesondere bedingt durch das Material und die geometrische Gestaltung der Noppe, die Wirkung einer vorbestimmten Elastizität dieser Noppe bei der Belastung der zu massierenden Fläche sowie eine bestimmte Härtewirkung gegeben. Diese im Bereich der ersten Oberfläche gegebene Härtewirkung sowie Elastizität kann dadurch verändert werden, daß der kolbenförmige Innenkörper innerhalb der Noppe axial verschoben wird, wodurch im Bereich der ersten Oberfläche erfaßbare Kennwerte, wie die Härte oder die Elastizität oder die Knickfestigkeit der Noppe oder dergleichen verändert werden. Diese Wirkung wird in einer beispielhaften Ausführungsform dadurch erzeugt, daß die im Bereich der ersten Oberfläche meßbare Steifigkeit der Gesamteinrichtung aus Noppen und darin angeordneten Kolben verändert wird.

Diese vorstehende beispielhafte Gestaltung sowie das Zusammenwirken der vorerwähnten unterschiedlichen Elemente der erfindungsgemäßen Vorrichtung soll die Erfindung nicht beschränken. Bevorzugt ist, daß durch das Zusammenwirken unterschiedlicher Bauelemente die Geometrie der ersten Oberfläche oder einer an diese erste Oberfläche angrenzenden Oberfläche verändert werden kann.

Besonders bevorzugt ist ein Bauteil mit der ersten Oberfläche vorgesehen, welches verhältnismäßig weich und/oder elastisch im Vergleich zu einem oder mehrereh weiteren Bauteilen gestaltet ist, welche gegenüber dem die erste Oberfläche tragenden Bauteil relativ beweglich angeordnet sind und bei einer Relativbewegung die Geometrie der ersten Oberfläche oder einer an diese erste Oberfläche angrenzenden Oberfläche verändern.

Vorzugsweise ist der Massagekennwert der Massagenoppeneinrichtung, wie Härte und/oder Elastizität oder Geometrie im Bereich der ersten Oberfläche der Massagenoppeneinrichtung, stufenlos einstellbar. Bevorzugt weist die Massagevorrichtung bzw. die Massagenoppeneinrichtung bzw. die Einstelleinrichtung wenigstens ein erstes Element sowie wenigstens ein zweites Element auf, welche relativbeweglich zueinander angeordnet sind. In unterschiedlichen Relativstellungen dieser Elemente sind unterschiedliche Massagekennwerte, wie Härte und/oder Elastizität und/oder Geometrie, im Bereich der ersten Oberfläche der Massagevorrichtung gegeben.

Vorzugsweise ist das zweite Element wenigstens teilweise im ersten Element oder in einer Vertiefung des ersten Elements angeordnet oder anordbar. Besonders bevorzugt ist das erste Element ein auswechselbarer oder verstellbarer Aufsatz, welcher auf wenigstens ein zweites Element aufgesetzt werden kann oder aufgesetzt ist.

In einer besonders bevorzugten Ausführungsform der Erfindung ist wenigstens ein zweites Element ein auswechselbarer oder verstellbarer Einsatz, welcher in wenigstens ein zweites Element eingesetzt werden kann oder welcher innerhalb eines wenigstens zweiten Elements angeordnet ist.

Gemäß einer besonders bevorzugten Ausführungsform der Erfindung ist wenigstens ein erstes Element zumindest teilweise hohl gestaltet.

Wenigstens ein zweites Element weist vorzugsweise einen außenliegenden Außenoberflächenbereich auf, welcher unter vorbestimmten Gegebenheiten einen innenliegenden Innenoberflächenbereich wenigstens eines zweiten Elementes kontaktiert. Dieser Kontakt kann insbesondere bei vorbestimmten oder bei allen Relativstellungen zwischen dem ersten Element und dem zweiten Element gegeben sein, wobei der Flächeninhalt der kontaktierenden Fläche konstant oder veränderlich ist.

Bevorzugt ist wenigstens ein erstes Element axial beweglich innerhalb eines zweiten Elements angeordnet. Diese axiale Beweglichkeit ist insbesondere derart gestaltet, daß das zweite Element längsverschieblich innerhalb des ersten Elements angeordnet ist.

Besonders bevorzugt ist die Außenkontur wenigstens eines zweiten Elements mit einem Außengewinde versehen und die Innenkontur wenigstens eines ersten Elements mit einem Innengewinde, so daß das Außengewinde des zweiten Elements in das Innengewinde des ersten Elements eingreifen kann.

Erfindungsgemäß ist insbesondere vorgesehen, daß die erste Oberfläche der Massagevorrichtung, welche bei der Massage die zu massierende Fläche kontaktiert, eine Oberfläche, wie Außenoberfläche, des ersten Elements ist. Wenigstens ein erstes Element ist, bevorzugt im Bereich seiner Außenoberfläche, und zwar insbesondere im Bereich der ersten Oberfläche der Massagenoppeneinrichtung bzw. der Massagevorrichtung, weicher gestaltet, als das zweite Element in einem vorbestimmten Außenoberflächenbereich dieses zweiten Elements. Dieser vorbestimmte Außenoberflächenbereich ist besonders bevorzugt ein Oberflächenbereich, welcher sich unter vorbestimmten Gegebenheiten gegen eine Innenoberfläche des ersten Elements abstützt, und zwar gegebenenfalls bei einer vorbestimmten Relativstellung zwischen dem ersten Element und dem zweiten Element in einem Bereich der Innenoberfläche des ersten Elements, welcher dem als weicher bezeichneten Außenoberflächenbereich dieses Elements zugeordnet ist.

Wenigstens ein erstes Element unterscheidet sich vorzugsweise von einem zweiten Element durch sein Material, wobei besonders bevorzugt das erste Element aus einem weicheren Material besteht als das zweite Element.

Das erste Element sowie das zweite Element ist jeweils aus einem oder aus verschiedenen Materialien gefertigt.

Bevorzugt ist das erste und/oder das zweite Element aus Kunststoff, wie Polyethylen oder Polypropylen oder dergleichen, gefertigt. Besonders bevorzugt ist das erste und/oder das zweite Element aus einem Thermoplast und/oder Duroplast und/oder Elastomer gefertigt.

Vorzugsweise weist das Material, aus welchem das erste Element gefertigt ist, wenigstens einen Werkstoffkennwert auf, welcher sich von einem Werkstoffkennwert des zweiten Elements unterscheidet.

Bevorzugt ist wenigstens ein Oberflächenbereich der ersten Oberfläche der Massagenoppeneinrichtung im wesentlichen abgerundet gestaltet.

Vorzugsweise ist wenigstens ein erstes Element eine im wesentlichen hohl gestaltete Noppe und wenigstens ein zweites Element dornartig gestaltet, wobei sich dieses zweite Element in den Hohlraum dieser Noppe erstreckt oder erstrecken kann. Die dornartige Gestaltung dieses zweiten Elements soll die Erfindung nicht hinsichtlich der Gestaltung der Oberflächenkontur des zweiten Elements beschränken.

Insbesondere ist das zweite Element in der Richtung, in welcher es sich in die Noppe erstreckt, länger gestaltet, als in seinen Abmaßen der senkrecht zu dieser Richtung angeordneten Querschnittsfläche. Bevorzugt ist ferner, daß das zweite Element in der vorher erwähnten Richtung kürzer gestaltet ist als die Abmaße der benannten Querschnittsfläche.

Besonders bevorzugt ist das zweite Element in das erste Element einführbar bzw. im ersten Element verstellbar, wobei bei unterschiedlicher Einführtiefe bzw. bei vorbestimmten unterschiedlichen Relativpositionen zwischen dem ersten Element und dem zweiten Element unterschiedliche Massagekennwerte wie (Ersatz)Härte und/oder (Ersatz)Elastizität oder dergleichen im Bereich der ersten Oberfläche gegeben sind.

Eine bevorzugte erfindungsgemäße Massagevorrichtung weist eine Arretiereinrichtung auf, mittels welcher wenigstens ein erstes Element gegenüber wenigstens einem zweiten Element in einer vorbestimmten Relativposition gehalten und/oder arretiert werden kann.

Besonders bevorzugt ist wenigstens ein zweites Element gegenüber wenigstens einem ersten Element bzw. innerhalb wenigstens eines ersten Elements in wenigstens einer vorbestimmten Relativstellung zwischen diesen Elementen klemmbar.

Besonders bevorzugt ist die Massagevorrichtung manuell betätigbar. Vorzugsweise ist die Massagevorrichtung mechanisch betätigbar. Besonders bevorzugt ist die Massagevorrichtung nicht-elektrisch betätigbar.

Vorzugsweise ist wenigstens ein Massagekennwert unabhängig von der Größe und/oder dem zeitlichen Verlauf der Energie- und/oder der Kraft einstellbar, welche bei der Massage in die Massagevorrichtung eingeleitet wird. Die Massagewirkung kann mittels der erfindungsgemäßen Massagevorrichtung insbesondere derart eingestellt werden, daß eine unterschiedliche Massagewirkung gegeben ist bzw. eine unterschiedliche Massagewirkung sensitiv spürbar ist, wenn die Massagevorrichtung, gegebenenfalls manuell, mit einer vorbestimmten Energie und/oder Kraft versorgt wird und die Einstelleinrichtung in unterschiedlichen Einstellschaltstellungen geschaltet ist.

Die Erfindung wird ferner gelöst durch ein Behältnis gemäß Anspruch 22.

Erfindungsgemäß ist insbesondere ein Behältnis wie eine Duschgelflasche oder dergleichen vorgesehen, welche eine erfindungsgemäße Massagevorrichtung aufweist.

Ein erfindungsgemäßes Behältnis ist mit oder ohne Deckel gestaltet, wobei die erfindungsgemäße Massagevorrichtung im Bereich einer Seitenwandung oder im Bereich des Behältnisbodens oder im Bereich des Behältnisdeckels oder an einer sonstigen Position angeordnet sein kann.

Besonders bevorzugt ist erfindungsgemäß vorgesehen, daß eine erfindungsgemäße Massagevorrichtung an einem Behältnis vorgesehen ist, welches als Duschgelflasche oder Shampooflasche oder als Seifenbehälter gestaltet ist, oder an einer sonstigen Flasche bzw. einem sonstigen Behältnis zur Aufnahme von Fluiden oder an einem Behälter zur Aufnahme von festen oder gasförmigen Stoffen.

Die Erfindung soll durch die beispielhaften und bevorzugten Ausführungsformen nicht beschränkt werden.

Im folgenden wird die Erfindung anhand der Figuren näher erläutert, wobei hierdurch die Erfindung nicht beschränkt werden soll.

Dabei zeigt:
- Fig. 1: eine erste, beispielhafte Ausführungsform der Erfindung in schematischer Explosionsansicht;
- Fig. 2: eine Massagevorrichtung gemäß Fig. 1 in einer ersten Stellung der Einstelleinrichtung, in welcher eine ersten Massagewirkung bewirkt wird;
- Fig. 3: eine Massagevorrichtung gemäß Fig. 1 in einer zweiten Stellung der Einstelleinrichtung, in welcher eine zweite Massagewirkung bewirkt wird; und
- Fig. 4: eine Massagevorrichtung gemäß Fig. 1 in einer dritten Stellung der Einstelleinrichtung, in welcher eine dritte Massagewirkung.

Fig. 1 zeigt eine erfindungsgemäße Massagevorrichtung 1 mit einer Massagenoppeneinrichtung 10, die eine erste Oberfläche 12 aufweist, sowie eine Einstelleinrichtung 14.

Die Massagenoppeneinrichtung 10 weist eine Mehrzahl von Noppen 16 auf, welche sich von einem ersten Grundkörper 18 erstrecken bzw. von einer ersten Oberfläche 20 dieses ersten Grundkörpers 18 hervorstehen. Diese Noppen 16 sind im wesentlichen zylindrisch gestaltet und weisen jeweils im Inneren einen Hohlraum 22 auf. Am einen Ende weist die Noppe 16 eine Öffnung 24 auf, welche zum Hohlraum 22 eine Verbindung herstellt.

An dem diesem Ende entgegengesetzten Ende ist der Hohlraum nach außen abgeschlossen, indem die zylinderförmige Noppe 16 durch eine konvex abgerundete Stirnfläche 26 begrenzt wird. Im Bereich dieser konvexen Stirnfläche 26 ist eine erste Oberfläche 12 angeordnet, so daß ein Massageeffekt mittels der oberen Enden der Noppe 16 erzielt werden kann.

Diese Noppe 16 und/oder der erste Grundkörper 18 sind erste Elemente.

Die Gestaltung des ersten Grundkörpers 18 ist in der Ausführungsform gemäß Fig. 1, welche in einer teilweise geschnittenen Darstellung gezeigt ist, kastenförmig gestaltet, wobei die Noppen 16 auf einer oberen Fläche 26 angeordnet sind, und wobei diese obere Fläche 26 quadratisch oder rechteckig geformt ist. Die jeweils benachbarten Seitenflächen 28 sind jeweils senkrecht zueinander sowie senkrecht zur oberen Fläche 26 des ersten Grundkörpers 18 angeordnet.

Der erste Grundkörper 18 ist nach unten hin offen gestaltet, so daß unten eine rechteckige oder quadratische Öffnung 30 gegeben ist.

Ein zweiter Grundkörper 32 ist als rechteckige bzw. quadratische Platte geformt und weist auf seiner oberen Fläche 34 zweite Elemente 36 auf, welche stabförmig mit zylindrischem Querschnitt geformt sind und von dem zweiten Grundkörper 32 hervorstehen.

Diese zweiten Elemente können in die Öffnungen 24 bzw. die Hohlräume 22 der Noppen 16 eingeführt werden und in diesen Hohlräumen 22 axial verschoben werden.

Insbesondere sind die zweiten Elemente 36 derart dimensioniert, daß ihre Außenkontur im wesentlichen den Konturen der Hohlräume 22 entspricht.

Fig. 2 zeigt die geschnittene Ansicht gemäß Fig. 1 in einer Schaltstellung, in welcher der zweite Grundkörper 32 innerhalb des ersten Grundkörpers 18 aufgenommen wird, wobei die zweiten Elemente 36 im wesentlichen außerhalb der Hohlräume 22 der Noppen 16 angeordnet sind.

In dieser in Fig. 2 gezeigten Schaltstellung werden die Noppen 16 im wesentlichen nicht durch die zweiten Elemente 36 verstärkt, so daß eine verhältnismäßig hohe Beweglichkeit bzw. Verformbarkeit der Noppen 16 gegeben ist und ein relativ "weicher" Massageeffekt bewirkt wird.

Fig. 3 zeigt die erfindungsgemäße Ausführungsform gemäß Fig. 1 und Fig. 2 in teilgeschnittener Ansicht, wobei die zweiten Elemente 36 teilweise in die Hohlräume 22 der Noppen 16 eingefügt sind, so daß die Beweglichkeit bzw. Verformbarkeit vermindert bzw. die Steifigkeit der Noppen 16 erhöht ist und ein - im Vergleich zur Darstellung gemäß Fig. 2 - "härterer" Massageeffekt bewirkt wird.

Fig. 4 zeigt die Ausführungsform gemäß Fig. 1 bis 3 in teilgeschnittener Ansicht, wobei die zweiten Elemente 36 im wesentlichen vollständig in die Hohlräume 22 der Noppen 16 eingeführt sind, so daß die Steifigkeit dieser Noppen bei der Massage erhöht ist und der Massageeffekt "härter" im Vergleich zu den Schaltstellungen gemäß Fig. 2 und Fig. 3 ist.

## Patentansprüche

1. Massagevorrichtung, welche wenigstens eine Massagenoppeneinrichtung (10) mit wenigstens einer ersten Oberfläche (12) aufweist, die bei einer Massage die zu massierende Fläche kontaktiert, wobei zwischen dieser ersten Oberfläche (12) der Massagenoppeneinrichtung (10) und dieser zu massierenden Fläche eine Kraft übertragbar ist und wobei im Bereich der ersten Oberfläche (12) der Massagenoppeneinrichtung (10), die die zu massierende Fläche bei der Massage kontaktiert, eine vorbestimmte Härte und/oder Elastizität gegeben ist, mit
wenigstens einer Einstelleinrichtung (14), mittels welcher wenigstens ein vorbestimmter Massagekennwert, wie die Härte und/oder Elastizität und/oder die Geometrie im Bereich der ersten Oberfläche (12) der Massagenoppeneinrichtung (10), einstellbar ist, **dadurch gekennzeichnet, daß** wenigstens ein Massagekennwert unabhängig von der Größe und/oder dem zeitlichen Verlauf der Energie und/oder Kraft einstellbar ist, welche bei der Massage in die Massagevorrichtung eingeleitet wird.

2. Massagevorrichtung nach Anspruch 1, **dadurch gekennzeichnet, daß** der Massagekennwert der Massagenoppeneinrichtung (10) stufenlos einstellbar ist.

3. Massagevorrichtung nach einem der vorangehenden Ansprüche, **dadurch gekennzeichnet, daß** die Einstelleinrichtung (14) wenigstens ein erstes Element (16) sowie wenigstens ein zweites Element (36) aufweist, wobei dieses zweite Element (36) gegenüber diesem ersten Element (16) relativbeweglich angeordnet ist und wobei bei unterschiedlichen Relativstellungen unterschiedliche Massagekennwerte im Bereich der ersten Oberfläche (12) der Massagenoppeneinrichtung (10) gegeben sind.

4. Massagevorrichtung nach Anspruch 3, **dadurch gekennzeichnet, daß** das erste Element (16) ein auswechselbarer und/oder verstellbarer Aufsatz ist, welcher auf wenigstens das zweite Element (36) aufgesetzt werden kann oder aufgesetzt ist.

5. Massagevorrichtung nach einem der Ansprüche 3 und 4, **dadurch gekennzeichnet, daß** wenigstens das zweite Element (36) ein auswechselbarer und/oder verstellbarer Einsatz ist, welcher in wenigstens dem ersten Element (16) eingesetzt werden kann oder welcher innerhalb des ersten Elements (16) angeordnet ist.

6. Massagevorrichtung nach einem der Ansprüche 3 bis 5, **dadurch gekennzeichnet, daß** wenigstens das erste Element (16) wenigstens teilweise hohl gestaltet ist.

7. Massagevorrichtung nach einem der Ansprüche 3 bis 6, **dadurch gekennzeichnet, daß** wenigstens das zweite Element (36) wenigstens einen außenliegenden Oberflächenbereich aufweist, welcher unter vorbestimmten Gegebenheiten einen innenliegenden Innenoberflächenbereich wenigstens des ersten Elementes (36) kontaktiert.

8. Massagevorrichtung nach einem der Ansprüche 3 bis 7, **dadurch gekennzeichnet, daß** wenigstens das zweite Element innerhalb wenigstens des ersten Element (16) axial beweglich, insbesondere längsverschieblich, angeordnet ist.

9. Massagevorrichtung nach einem der Ansprüche 3 bis 8, **dadurch gekennzeichnet, daß** wenigstens eine erste Oberfläche der Massagenoppeneinrichtung (10) an wenigstens dem ersten Element (16) angeordnet ist.

10. Massagevorrichtung nach einem der vorangehenden Ansprüche, **dadurch gekennzeichnet, daß** wenigstens das erste Element (16) im Bereich seiner Außenoberfläche, und insbesondere im Bereich der ersten Oberfläche (12) der Massagenoppeneinrichtung, weicher gestaltet ist, als das zweite Element (36) in einem vorbestimmten Außenoberflächenbereich des zweiten Element (36).

11. Massagevorrichtung nach einem der vorangehenden Ansprüche, **dadurch gekennzeichnet, daß** wenigstens das erste Element (16) sich von wenigstens dem zweiten Element (36) durch sein Material unterscheidet, wobei insbesondere vorgesehen ist, daß das erste Element (16) aus einem weicheren Material besteht als das zweite Element (36).

12. Massagevorrichtung nach einem der vorangehenden Ansprüche, **dadurch gekennzeichnet, daß** wenigstens ein Bereich der ersten Oberfläche (12) der Massagenoppeneinrichtung (10) im wesentlichen abgerundet gestaltet ist.

13. Massagevorrichtung nach einem der vorangehenden Ansprüche, **dadurch gekennzeichnet, daß** wenigstens das erste Element (16) eine im wesentlichen hohl gestaltete Noppe ist und wenigstens das zweite Element (36) dornartig gestaltet ist, so daß es in den Hohlraum (22) der Noppe einführbar ist.

14. Massagevorrichtung nach einem der vorangehenden Ansprüche, **dadurch gekennzeichnet, daß** das zweite Element (36) in das erste Element (16) einführbar ist, wobei sich bei wenigstens zwei unterschiedlichen Einführtiefen im Bereich der ersten Oberfläche (12) der Massagenoppeneinrichtung (10) wenigstens ein Massagekennwert, wie Härte oder Elastizität, unterscheidet.

15. Massagevorrichtung nach einem der vorangehenden Ansprüche, **gekennzeichnet durch** eine Arretier-Einrichtung, mittels welcher wenigstens das erste Element (16) gegenüber wenigstens dem zweiten Element (36) in einer vorbestimmten Relativposition arretierbar ist.

16. Massagevorrichtung nach einem der vorangehenden Ansprüche, **dadurch gekennzeichnet, daß** wenigstens das zweite Element (36) innerhalb wenigstens des ersten Element (16) klemmbar ist.

17. Massagevorrichtung nach einem der vorangehenden Ansprüche, **dadurch gekennzeichnet, daß** wenigstens das erste Element (16) im wesentlichen zylindrisch gestaltet ist und gegebenenfalls an einer Stirnseite geschlossen und an der anderen Stirnseite offen ist und daß wenigstens das zweite Element (36) kolbenartig gestaltet ist, so daß es in dem zylindrisch gestalteten Bereich verschiebbar ist.

18. Massagevorrichtung nach einem der vorangehenden Ansprüche, **dadurch gekennzeichnet, daß** sich wenigstens das erste Element (16) oder wenigstens ein Bereich des ersten Elements (16), in welchem eine erste Oberfläche (12) der Massagenoppeneinrichtung angeordnet ist, vorsprungartig von einem Grundkörper (18) oder dergleichen erstreckt.

19. Massagevorrichtung nach einem der vorangehenden Ansprüche, welche wenigstens teilweise aus einem Kunststoff, wie Polyethylen oder Polypropylen, hergestellt ist.

20. Massagevorrichtung nach einem der vorangehenden Ansprüche, welche manuell und/oder nicht-elektrisch betätigbar ist.

21. Behältnis, wie Duschgel-Flasche oder dergleichen, mit einer Massagevorrichtung (1) gemäß einem der vorangehenden Ansprüche.

## Claims

1. Apparatus for massage, which comprises at least
a device with burling for massage (10) with at least one first surface (12), which contacts the surface to be massaged during a massage,
whereas a force is transmittable between this first surface (12) of the device with burling for massage (10) and the surface to be massaged, and
whereas a predetermined durability and/or flexibility is given in an area of this first surface (12), with
at least an adjusting device (14), which serves to adjust at least one predetermined characteristic value of massage like durability and/or flexibility and/or geometry in the area of the first surface (12) of the device with burling for massage (10),
**characterised in,**
**that** at least one characteristic value of massage is adjustable, independent of the value and/or the chronological sequence of energy and/or force which is induced into the said apparatus for massage during a massage.

2. An apparatus for massage according to claim 1, **characterised in, that** the characteristic value of massage of the device with burling for massage (10) can be adjusted continuously.

3. An apparatus for massage according to anyone of the claims 1 to 2, **characterised in, that** the adjusting device (14) comprises at least a first element (16) and at least a second element (36),
wherein said second element (36) is arranged with relative movability with respect to the first element (16) and
whereas different characteristic values for massage are given in an area of the first surface (12) of the device with burling for massage (10) at different relative positions of the second element (36) with respect to the first element (16).

4. An apparatus for massage according to claim 3, **characterised in, that** the first element (16) is an attachment, which is exchangeable and/or adjustable at will, and which can be attached to the second element (36) at least or which is attached to the second element (36).

5. An apparatus for massage according to anyone of the claims 3 to 4 **characterised in, that** the second element (36) is an insert, which is exchangeable and/or adjustable at will, which can be inserted into the first element (16) at least or which is arranged inside the first element (16).

6. An apparatus for massage according to anyone of the claims 3 to 5 **characterised in, that** at least the first element (16) is at least partly hollow.

7. An apparatus for massage according to anyone of the claims 3 to 6 **characterised in, that** at least the second element (36) features at least an external surface portion, which is in contact with an inner surface portion of the first element (16) under predetermined.

8. An apparatus for massage according to anyone of the claims 3 to 7 **characterised in, that** at least the second element (36) is arranged inside the first element (16) with axial movability, particularly with movability in longitudinal direction.

9. An apparatus for massage according to anyone of the claims 3 to 8 **characterised in, that** at least a first surface of the device with burling for massage (10) is arranged on the first element (16) at least.

10. An apparatus for massage according to any of the previous claims, **characterised in, that** at least the first element (16) is designed squashier in the portion of its external surface, and especially in the portion of the first surface (12) of the device with burling for massage, than the external surface of the second element (36) in a predetermined area.

11. An apparatus for massage according to any of the previous claims, **characterised in, that** at least the first element (16) differs, from at least the second element (36) by its material
wherein it is provided in particular, that the first element (16) comprises an squashier material than the second element (36).

12. An apparatus for massage according to any of the previous claims **characterised in, that** at least one portion of the first surface (12) of the device with burling for massage (10) is designed to be rounded off, essentially.

13. An apparatus for massage according to any of the previous claims **characterised in, that** at least the first element (16) is a burl, designed to be essentially a hollow, and
at least the second element (36) is designed like a pin, so that it can be inserted into the cavity (22) of the burl.

14. An apparatus for massage according to any of the previous claims **characterised in, that** the second element (36) can be inserted into the first element (16)
wherein at least one characteristic value for massage, like durability or flexibility, is different in a portion of the first surface (12) of the device with burling for massage (10) at two different depths of insertion.

15. An apparatus for massage according to any of the previous claims **characterised by** a locking device, which serves to lock at least the first element (16) with respect to the second element (36) at least at a predetermined relative position.

16. An apparatus for massage according to any of the previous claims **characterised in, that** at least the second element (36) can be clamped inside the first element (16) at least.

17. An apparatus for massage according to any of the previous claims **characterised in, that** at least the first element (16) is essentially designed in cylindrical shape and
may be closed at one front face and may be open at the other front face and
that at least the second element (36) is designed like a piston so that it can be moved in the said area designed in cylindrical shape.

18. An apparatus for massage according to any of the previous claims **characterised in, that** at least the first element (16) or at least a portion of the first element (16), where a first surface (12) of the device with burling for massage is placed, extends like a projection from a base body (18) or the like.

19. An apparatus for massage according to any of the previous claims, which is manufactured from a plastic like polyethylene or polypropylene, at least partly.

20. An apparatus for massage according to any of the previous claims, which can be operated manually and/or nonelectrically.

21. A box, such as a bottle for shower gel or the like, with an apparatus for massage (1) according to any of the previous claims.

## Revendications

1. Dispositif de massage, qui comprend au moins un système de plots de massage (10) avec au moins une première surface (12), qui lors du massage entre en contact avec la surface à masser, une force pouvant être transmise entre cette première surface (12) du système de plots de massage (10) et ladite surface à masser, et une dureté et/ou élasticité prédéterminées étant données dans la zone de la première surface (12) du système de plots de massage (10), qui entre en contact avec la surface à masser lors du massage, le dispositif comprenant en outre au moins un système de réglage (14) au moyen duquel il est possible de régler au moins une valeur caractéristique de massage prédéterminée, comme la dureté et/ou l'élasticité et/ou la géométrie dans la zone de la première surface (12) du système de plots de massage (10), **caractérisé en ce qu'**il est possible de régler au moins une valeur caractéristique de massage indépendamment de la grandeur et/ou de la loi de variation dans le temps de l'énergie et/ou de la force, qui est fournie ou sont fournies au dispositif de massage lors du massage.

2. Dispositif de massage selon la revendication 1, **caractérisé en ce que** la valeur caractéristique de massage du système de plots de massage (10) peut être réglée de manière continue, sans gradins.

3. Dispositif de massage selon l'une des revendications précédentes, **caractérisé en ce que** le système de réglage (14) comprend au moins un premier élément (16) ainsi qu'au moins un deuxième élément (36), ce deuxième élément (36) étant agencé de manière à être mobile relativement par rapport à ce premier élément (16), des valeurs caractéristiques de massage différentes étant données dans la zone de la première surface (12) du système de plots de massage (10), pour des positions relatives différentes.

4. Dispositif de massage selon la revendication 3, **caractérisé en ce que** le premier élément (16) est une coiffe interchangeable et/ou réglable, qui peut être rapportée ou est rapportée sur au moins ledit deuxième élément (36).

5. Dispositif de massage selon l'une des revendications 3 et 4, **caractérisé en ce qu'**au moins le deuxième élément (36) est un insert interchangeable et/ou réglable, qui peut être inséré dans au moins le premier élément (16), ou est agencé à l'intérieur du premier élément (16).

6. Dispositif de massage selon l'une des revendications 3 à 5, **caractérisé en ce qu'**au moins le premier élément (16) est au moins partiellement d'une configuration creuse.

7. Dispositif de massage selon l'une des revendications 3 à 6, **caractérisé en ce qu'**au moins le deuxième élément (36) présente au moins une zone de surface située à l'extérieur, qui, dans des conditions prédéterminées, entre en contact avec une zone de surface intérieure située à l'intérieur au moins dudit premier élément (16).

8. Dispositif de massage selon l'une des revendications 3 à 7, **caractérisé en ce qu'**au moins le deuxième élément est agencé à l'intérieur d'au moins le premier élément (16) de manière axialement mobile, notamment de manière à pouvoir y coulisser longitudinalement.

9. Dispositif de massage selon l'une des revendications 3 à 8, **caractérisé en ce qu'**au moins une première surface du système de plots de massage (10) est agencée sur au moins le premier élément (16).

10. Dispositif de massage selon l'une des revendications précédentes, **caractérisé en ce qu'**au moins le premier élément (16) est, dans la zone de sa surface extérieure, et notamment dans la zone de la première surface (12) du système de plots de massage, d'une configuration plus molle que le deuxième élément (36) dans une zone de surface extérieure prédéterminée du deuxième élément (36).

11. Dispositif de massage selon l'une des revendications précédentes, **caractérisé en ce qu'**au moins le premier élément (16) se différencie d'au moins le deuxième élément (36) par son matériau, et **en ce qu'**il est notamment prévu que le premier élément (16) soit réalisé en un matériau plus mou que le deuxième élément (36).

12. Dispositif de massage selon l'une des revendications précédentes, **caractérisé en ce qu'**au moins une zone de la première surface (12) du système de plots de massage (10) est d'une configuration sensiblement arrondie.

13. Dispositif de massage selon l'une des revendications précédentes, **caractérisé en ce qu'**au moins le premier élément (16) est un plot de configuration sensiblement creuse, et au moins le deuxième élément (36) est d'une configuration en forme de broche, de sorte qu'il peut être introduit dans l'espace creux (22) du plot.

14. Dispositif de massage selon l'une des revendications précédentes, **caractérisé en ce que** le deuxième élément (36) peut être introduit dans le premier élément (16), au moins une valeur caractéristique de massage, telle que la dureté ou l'élasticité, dans la zone de la première surface (12) du système de plots de massage (10), étant différente pour au moins deux profondeurs d'introduction différentes.

15. Dispositif de massage selon l'une des revendications précédentes, **caractérisé par** un dispositif d'arrêt au moyen duquel le premier élément (16) peut être arrêté par rapport au moins au deuxième élément (36), dans une position relative prédéterminée.

16. Dispositif de massage selon l'une des revendications précédentes, **caractérisé en ce qu'**au moins le deuxième élément (36) peut être serré à l'intérieur d'au moins le premier élément (16).

17. Dispositif de massage selon l'une des revendications précédentes, **caractérisé en ce qu'**au moins le premier élément (16) est d'une configuration sensiblement cylindrique et est, le cas échéant, fermé sur un côté frontal et ouvert sur l'autre côté frontal, et **en ce qu'**au moins le deuxième élément (36) est d'une configuration en forme de piston, de sorte qu'il est en mesure de coulisser dans la zone de configuration cylindrique.

18. Dispositif de massage selon l'une des revendications précédentes, **caractérisé en ce qu'**au moins le premier élément (16) ou au moins une zone du premier élément (16) dans laquelle est agencée la première surface (12) du système de plots de massage, s'étend à la manière d'une protubérance à partir d'un corps de base (18) ou analogue.

19. Dispositif de massage selon l'une des revendications précédentes, qui est fabriqué au moins partiellement en une matière plastique telle que du polyéthylène ou du polypropylène.

20. Dispositif de massage selon l'une des revendications précédentes, qui peut être actionné manuellement et/ou de manière non électrique.

21. Récipient, tel que flacon de gel-douche ou similaire, comprenant un dispositif de massage (1) selon l'une des revendications précédentes.
